# FASCICULE DE BREVET EUROPEEN

(11) **EP 1 055 789 B1**
(45) Date de publication et mention de la délivrance du brevet: **01.12.2004**
(21) Numéro de dépôt: 00401414.8
(22) Date de dépôt: 23.05.2000
(51) Int. Cl.: E05B 49/00

(54) **Dispositif de commande de verrouillage d'un véhicule**
Steuervorrichtung zum Verschliessen eines Fahrzeugs
Control device for locking a vehicle

(30) Priorité: 27.05.1999 FR 9906699
(43) Date de publication de la demande: 29.11.2000
(73) Titulaire: VALEO SECURITE HABITACLE S.A.S., 94042 Créteil Cédex (FR)
(72) Inventeur: Baudard, Xavier, 75016 Paris (FR)
(74) Mandataire: Rosolen-Delarue, Katell

(56) Documents cités:
- EP-A- 0 426 114
- EP-A- 0 523 602
- DE-A- 19 720 765
- DE-C- 19 711 901

## Description

La présente invention est relative à un dispositif de commande de verrouillage d'un véhicule automobile.

Il est connu d'équiper les véhicules d'un dispositif électronique qui permet, par exemple, de le faire démarrer ou d'y accéder avec les mains libres, voir par exemple DE 197 20 765 A.

Pour cela, le véhicule est équipé d'une Unité Electronique de Gestion (UEG) reliée à au moins une antenne et l'utilisateur est muni d'un dispositif permettant à l'UEG de l'identifier, dispositif que l'on appelle à cause de cela un "identifiant". Dans un tel dispositif, un échange à distance de données s'établit entre l'UEG et l'identifiant pour commander des moyens de déverrouillage des ouvrants du véhicule, lorsque l'UEG a authentifié l'identifiant.

Pour le déverrouillage, le véhicule peut être équipé d'une commande électrique disposée à l'extérieur de la carrosserie, soit un bouton extérieur sur la portière ou un montant de son encadrement, soit un contacteur associé à la poignée extérieure d'une portière.

Lorsque la voiture est verrouillée et que l'utilisateur doit y pénétrer, il appuie sur le bouton extérieur (ou la poignée). L'UEG, au moyen de sa ou ses antennes, interroge afin de détecter la présence ou l'absence d'un identifiant : s'il y a un identifiant, l'UEG envoie un signal aux serrures pour les déverrouiller ; si l'UEG ne détecte pas la présence d'un identifiant, le véhicule demeure verrouillé.

Ce dispositif donne entièrement satisfaction mais pose, dans certains cas, un problème pour le verrouillage de la voiture.

Il peut arriver que l'utilisateur soit sorti de sa voiture et se soit absenté sans l'avoir verrouillée ; puis désire revenir la verrouiller sans être obligé d'avoir sur lui la clé ou l'identifiant.

L'invention a pour but de proposer un dispositif de commande de verrouillage d'un véhicule, qui permette de verrouiller le véhicule, même en l'absence d'identifiant.

A cet effet, l'invention a pour objet un dispositif de commande à mains libres du verrouillage d'un véhicule muni d'une Unité Electronique de Gestion relié à une ou plusieurs antennes, ainsi que d'une commande accessible de l'extérieur du véhicule, caractérisé par le fait que, lorsque le véhicule est déverrouillé, ladite commande extérieure est apte à envoyer, en réponse à une action d'un utilisateur, un signal de commande à l'Unité Electronique de Gestion qui procède, via au moins une antenne à une première interrogation pour vérifier la présence ou l'absence d'un identifiant à l'extérieur et, si la présence d'aucun identifiant n'a été détectée à l'extérieur, l'Unité Electronique de Gestion procède à une deuxième interrogation via au moins une antenne pour vérifier la présence ou l'absence d'un identifiant à l'intérieur du véhicule ; si aucune présence d'identifiant n'est détectée à l'intérieur, l'UEG envoie aux serrures des ouvrants un signal de verrouillage.

Avantageusement, ladite commande extérieure est constituée d'un bouton extérieur sur une portière latérale ou sur un montant d'encadrement de portière de la carrosserie, ou encore d'un contacteur associé à une poignée extérieure de portière.

Pour mieux faire comprendre l'objet de l'invention, on va en décrire maintenant, à titre d'exemple purement illustratif et non limitatif, un mode de réalisation représenté sur le dessin annexé. Ce dessin comporte une figure unique représentant schématiquement en vue de dessus un véhicule automobile équipé du dispositif selon l'invention.

Sur cette figure, on a représenté un véhicule automobile V qui comporte une unité électronique de gestion principale l incorporant un moyen d'identification et reliée à une pluralité d'antennes 2 à 5. L'antenne 2 est agencée à l'intérieur de l'habitacle du véhicule et présente une zone de couverture qui s'étend sensiblement dans tout l'habitacle. Les antennes 3 et 4 sont extérieures à l'habitacle du véhicule et situées par exemple, dans les poignées de portières latérales 6, 7. L'antenne 5 est également extérieure à l'habitacle et s'étend vers l'arrière du véhicule, sensiblement au niveau du hayon de coffre 8. Le moyen d'identification comporte un émetteur en basse fréquence et un récepteur en radiofréquence, pour permettre d'échanger les données avec un ou plusieurs identifiants.

Selon la présente invention, lorsqu'une personne quelconque, l'utilisateur par exemple, non munie d'un identifiant, désire provoquer le verrouillage du véhicule, elle actionne un bouton de verrouillage extérieur 9 (ou analogue), ce qui envoie un signal à l'Unité Electronique de gestion 1 qui procède alors, par ses antennes extérieures 3 à 5, à une première interrogation pour vérifier la présence ou l'absence d'un identifiant à l'extérieur et à proximité du véhicule ; s'il n'y en a pas, l'UEG 1 procède à une deuxième interrogation par son antenne intérieure 2 pour vérifier la présence ou l'absence d'un identifiant à l'intérieur du véhicule ; si aucune présence d'identifiant n'est révélée, l'UEG envoie aux serrures des portières 6, 7 et du hayon de coffre 8 un signal de verrouillage.

La deuxième interrogation a pour but d'éviter que le bouton de verrouillage extérieur ne soit actionné par inadvertance alors que l'utilisateur, muni de son identifiant, se trouve dans la voiture.

Bien que l'invention ait été décrite en liaison avec plusieurs variantes de réalisation particulières, il est bien évident qu'elle n'y est nullement limitée et qu'elle comprend tous les équivalents techniques des moyens décrits ainsi que leurs combinaisons, si celles-ci entrent dans le cadre de l'invention

## Revendications

1. Dispositif de commande à mains libres du verrouillage d'un véhicule (V) muni d'une Unité Electronique de Gestion (1) relié à une ou plusieurs antennes (2-5), ainsi que d'une commande (9) accessible de l'extérieur du véhicule, **caractérisé par le fait que**, lorsque le véhicule est déverrouillé, ladite commande extérieure (9) est apte à envoyer, en réponse à une action d'un utilisateur, un signal de commande à l'Unité Electronique de Gestion qui procède, via au moins une antenne (3) à une première interrogation pour vérifier la présence ou l'absence d'un identifiant à l'extérieur et, si la présence d'aucun identifiant n'a été détectée à l'extérieur, l'Unité Electronique de Gestion (1) procède à une deuxième interrogation via au moins une antenne (2) pour vérifier la présence ou l'absence d'un identifiant à l'intérieur du véhicule; si aucune présence d'identifiant n'est détectée à l'intérieur, l'UEG (1) envoie aux serrures des ouvrants (6-8) un signal de verrouillage.

2. Dispositif selon la revendication 1, **caractérisé par le fait que** ladite commande extérieure (9) est constituée d'un bouton extérieur sur une portière latérale (6, 7) ou sur un montant d'encadrement de portière de la carrosserie, ou encore d'un contacteur associé à une poignée extérieure de portière.

## Patentansprüche

1. Freihandsteuervorrichtung zum Verriegeln eines Fahrzeugs (V), das mit einer elektronischen Leiteinheit (1) ausgestattet ist, die mit einer oder mehreren Antennen (2 - 5) verbunden ist, sowie mit einer von außerhalb des Fahrzeugs zugänglichen Steuerung (9), **dadurch gekennzeichnet, dass** dann, wenn das Fahrzeug entriegelt ist, die genannte Außensteuerung (9) in Antwort auf eine Betätigung eines Benutzers ein Steuersignal zu der elektronischen Leiteinheit senden kann, die über zumindest eine Antenne (3) eine erste Abfrage vornimmt, um außen das Vorhandensein bzw. das Nichtvorhandensein eines Identifizierers zu überprüfen, und wenn kein Identifizierer außen als vorhanden erfasst wurde, die elektronische Leiteinheit (1) über zumindest eine Antenne (2) eine zweite Abfrage vornimmt, um das Vorhandensein bzw. Nichtvorhandensein eines Identifizierers innerhalb des Fahrzeugs zu überprüfen, und wenn kein Identifizierer innen als vorhanden erfasst wird, die elektronische Leiteinheit (1) den Schlössern der Türen (6 - 8) ein Verriegelungssignal sendet.

2. Vorrichtung nach Anspruch 1, **dadurch gekennzeichnet, dass** die genannte Außensteuerung (9) aus einem Außenknopf an einer Seitentür (6, 7) oder an einer Türumrandungssäule der Karosserie oder auch aus einem Kontaktgeber besteht, der einem Türaußengriff zugeordnet ist.

## Claims

1. Hands-free control device for the locking of a vehicle (V) provided with an Electronic Management Unit (1) connected to one or more antennae (2-5), as well as a control (9) accessible from outside the vehicle, **characterised by** the fact that, when the vehicle is unlocked, the said external control (9) is able, in response to an action by a user, to send a control signal to the Electronic Management Unit which, via at least one antenna (3), proceeds with a first interrogation in order to verify the presence or absence of an identifier outside and, if the presence of no identifier has been detected outside, the Electronic Management Unit (1) proceeds with a second interrogation via at least one antenna (2) in order to verify the presence or absence of an identifier inside the vehicle; if no presence of an identifier is detected inside, the EMU (1) sends a locking signal to the locks of the doors (6-8).

2. Device according to Claim 1, **characterised by** the fact that the said external control (9) consists of an external button on the side door (6, 7) or on a bodywork door frame upright, or a contactor associated with an external door handle.
